# EUROPÄISCHE PATENTSCHRIFT

(11) **EP 3 931 491 B1**
(45) Veröffentlichungstag und Bekanntmachung des Hinweises auf die Patenterteilung: **07.08.2024**
(21) Anmeldenummer: 20710070.2
(22) Anmeldetag: 27.02.2020
(51) Int. Cl.: F23G 7/06

(54) **REGENERATIVE NACHVERBRENNUNGSVORRICHTUNG, BESCHICHTUNGSANLAGE SOWIE VERFAHREN ZUR BESCHICHTUNG VON GEGENSTÄNDEN**
REGENERATIVE POST-COMBUSTION DEVICE, COATING INSTALLATION, AND METHOD FOR COATING OBJECTS
DISPOSITIF DE POSTCOMBUSTION RÉGÉNÉRATRICE, SYSTÈME DE REVÊTEMENT ET PROCÉDÉ DE REVÊTEMENT D'OBJETS

(30) Priorität: 01.03.2019 DE 102019105283
(43) Veröffentlichungstag der Anmeldung: 05.01.2022
(73) Patentinhaber: Eisenmann Environmental Technology GmbH, 71032 Böblingen (DE)
(72) Erfinder: ELSÄSSER, Marcel, 71131 Unterjettingen (DE); KROHNE, Gerd, 71155 Altdorf (DE); ROMMEL, Gerda, 71083 Herrenberg (DE)
(74) Vertreter: Ostertag & Partner Patentanwälte mbB
(86) Internationale Anmeldenummer: PCT/EP2020/055168
(87) Internationale Veröffentlichungsnummer: WO 2020/178140

(56) Entgegenhaltungen:
- DE-A1- 19 910 687
- DE-C1- 19 948 212
- US-A- 5 016 547

## Beschreibung

### HINTERGRUND DER ERFINDUNG

### 1. Gebiet der Erfindung

Die Erfindung betrifft eine Nachverbrennungsvorrichtung, eine Beschichtungsanlage mit einer solchen Nachverbrennungsvorrichtung sowie ein Verfahren zur Beschichtung von Gegenständen mit einer solchen Beschichtungsanlage.

### 2. Beschreibung des Standes der Technik

Es sind regenerative Nachverbrennungsvorrichtungen bekannt, die einen Wärmetauscherraum aufweisen, der segmentartig aufgeteilt und dessen Wärmetauschersegmente von oben nach unten oder von unten nach oben mit wechselnder Durchströmungsrichtung durchströmt werden. Ziel ist es dabei, einerseits eine Reinigung eines von mit Kohlenwasserstoffverbindungen beladenen Abgasstroms beispielsweise aus einer Beschichtungsanlage durch Erhitzung des Abgasstroms zu erreichen. Andererseits soll der für eine solche Erhitzung benötigte energetische Aufwand so niedrig wie möglich gehalten werden. Zu diesem Zweck kann die für die Erhitzung des zu reinigenden Abgases aufgewendete Wärmeenergie mittels des genannten segmentartig aufgeteilten Wärmetauschers dem Reingas zumindest teilweise entzogen und wieder an das beladene Abgas abgegeben werden.

Hierfür kann bei dem genannten Bautyp beispielsweise ein sogenannter Drehverteiler vorhanden sein, der in Abhängigkeit einer Drehstellung bestimmte Wärmetauschersegmente mit Abgas beaufschlagt und nach dem Abreinigungsprozess über andere Wärmetauschersegmente ein Abströmen des Reingases freigibt. Durch ein kontinuierliches bzw. schrittweises Verändern der Drehstellung kann so nacheinander während bestimmter Zeiträume ein Wärmetauschersegment die Abwärme des Reingases aufnehmen und während nachfolgender Zeiträume wieder an das Abgas zur Vorerwärmung abgeben.

Bei bestimmten Abgaszusammensetzungen können bei bestimmten Temperaturen die in dem Abgas enthaltenen chemischen Verbindungen in unerwünschter Weise reagieren oder Aggregatszustände einnehmen, die zu einem Niederschlag in dem Wärmetauscher führen können. Diese Niederschläge können in unerwünschter Weise als Feststoffe an Wärmetauscherwandungen anhaften und so den Wärmeübergang erschweren und so die Effizienz beeinträchtigen. Alternativ oder zusätzlich können die Niederschläge in einer flüssigen Phase innerhalb des Wärmetauschers erfolgen und sich an unerwünschten Stellen innerhalb der Nachverbrennungseinrichtung ansammeln.

Die Druckschriften DE 199 48 212 C1 und US 5,016,547 A beschreiben regenerative Nachverbrennungsvorrichtung wie einleitend als bekannt beschrieben.

### ZUSAMMENFASSUNG DER ERFINDUNG

Es ist eine Aufgabe der vorliegenden Erfindung, eine regenerative Nachverbrennungsvorrichtung anzugeben, bei welcher der genannten Problematik eines unerwünschten Niederschlags in der Nachverbrennungsvorrichtung begegnet werden kann.

Diese Aufgabe wird durch eine Nachverbrennungsvorrichtung gemäß dem unabhängigen Anspruch 1 gelöst. Weitere Ausgestaltungen der Erfindung sind in den abhängigen Ansprüchen angegeben.

Die erfindungsgemäße Nachverbrennungseinrichtung weist entlang einer Längsachse, beispielsweise von oben nach unten, folgendes auf: Eine Verbrennungskammer, einen Wärmetauscherraum, einen Verteilraum und eine Verteileinrichtung.

Die Verbrennungskammer dient dazu, dem bereits durch den Wärmetauscher in dem Wärmetauscherraum erwärmten Abgasstrom weiter eine solche Menge an thermischer Energie zuzuführen, dass die gewünschte Abreinigung stattfinden kann. Hierfür kann in der Verbrennungskammer beispielsweise ein Brenner eingesetzt werden.

Unterhalb der Verbrennungskammer ist ein Wärmetauscherraum angeordnet, der zumindest in zwei jeweils mit Wärmetauschermaterial gefüllte Wärmetauschersegmente untereilt ist. Eine typische Anzahl an Wärmetauschersegmenten ist beispielsweise 8 oder 11, es sind aber auch eine kleinere Anzahl an Segmenten oder eine größere Anzahl möglich. Bei dem Wärmetauschermaterial kann es sich beispielsweise um eine Keramik handeln. Das Wärmetauschermaterial kann sowohl als Schüttung als auch in fester ein- oder mehrteiliger Form vorliegen.

Die Wärmetauschersegmente können in einer beispielhaften Ausführungsform als Kreissegmente ausgebildet sein.

Der Verteilraum ist unterhalb des Wärmetauscherraums angeordnet und weist eine der Anzahl an Wärmetauschersegmenten entsprechende Anzahl an Verteilsegmenten auf, die jeweils mit den Wärmetauschersegmenten in fluidischer Verbindung stehen.

Die unter dem Verteilraum befindliche Verteileinrichtung weist mindestens eine Abgas-Durchtrittsöffnung und mindestens eine Reingas-Durchtrittsöffnung auf. Über die Abgas-Durchtrittöffnung kann abzureinigendes Abgas beispielsweise einer Beschichtungsanlage in ein oder mehrere Segmente des Verteilraums und von dort in das oder die entsprechenden Wärmetauschersegmente einströmen. Reingas kann aus einem oder aus mehreren Wärmetauschersegmenten in das bzw. die jeweiligen Verteilraumsegmente und von dort durch die Reingas-Durchtrittsöffnung strömen.

Abgas-Durchtrittsöffnung und Reingas-Durchtrittsöffnung sind dabei so winkelversetzt zueinander angeordnet, dass die Abgas-Durchtrittsöffnung mit einem ersten Verteilsegment kommuniziert und die Reingas-Durchtrittsöffnung mit einem von dem ersten Verteilsegment verschiedenen zweiten Verteilsegment kommuniziert und die Abgas-Durchtrittsöffnung und die Reingas-Durchtrittsöffnung sich in unterschiedlichen radialen Abständen von der vertikalen Achse der Nachverbrennungsvorrichtung befinden. Auf diese Weise kann beispielsweise mittels einer Relativbewegung zwischen Durchtrittsöffnung und Verteilraum oder mittels eines Verschließen und Öffnen verschiedener Durchtrittsöffnungen mittelbar unterschiedliche Wärmetauschersegmente in unterschiedlichen Richtungen durchströmt werden.

Der Verteilraum weist für zumindest ein Verteilraumsegment eine Absperreinrichtung und ein Bypassleitung auf. Die Absperreinrichtung ist dabei so ausgebildet, dass ein Teilvolumenstrom statt durch die Reingas-Durchtrittsöffnung über die Bypassleitung und dann wiederum durch das zugehörige Wärmetauschersegment leitbar ist. Es ist also auf diese Weise möglich, innerhalb eines oder mehrerer Wärmetauschersegmente einen erhitzten Gasstrom zirkulieren zu lassen und so für eine deutlich höhere Temperatur in diesem/diesen Wärmetauschersegment(en) zu sorgen.

Erfindungsgemäß ist eine Bypassringleitung vorgesehen, die mit einer Mehrzahl an Bypassleitungen verbunden ist und in Verbindung mit der Verbrennungskammer steht. Das Bündeln der Bypassleitungen und das gemeinsame Rückführen in die Verbrennungskammer oder in eine Heißgaserzeugungseinheit ermöglichen eine effizientere Leitungsführung und ein gleichmäßigeres Einbringen des rückgeführten Abgases/Reingases.

Bei einer Weiterbildung der Erfindung kann vorgesehen sein, dass die Absperreinrichtung ein Bypassventil aufweist, wobei das Bypassventil so eingerichtet ist, dass in einem ersten Zustand des Bypassventils ein Durchströmen erschwert oder verhindert ist und in einem zweiten Zustand des Bypassventils ein weitgehend freies Durchströmen möglich ist. So kann das Öffnen oder teilweise/vollständige Verschließen der Durchtrittsöffnungen von einem teilweisen/vollständigen Verschließen bzw. Öffnen des Bypassventils unterstützt werden.

Die Bypassleitung verbindet das Bypassventil eines Verteilsegments mit der Verbrennungskammer. Ist die Absperreinrichtung in einem Zustand, in dem sie die Abgas- oder Reingas-Durchtrittsöffnung ganz oder teilweise verschließt und ist das Bypassventil in einem Zustand, in dem es die Bypassleitung ganz oder teilweise freigibt, kann das Abgas oder das Reingas über die Bypassleitung durch das Wärmetauschersegment strömen und in der Verbrennungskammer erneut aufgeheizt werden. Dieser wiederholte Wärmeeintrag führt zu einem Temperaturanstieg in dem betreffenden Wärmetauschersegment und kann so für eine chemische oder/und physikalische Umwandlung eventuell an der Innenseite des Wärmetauschersegments anhaftenden Ablagerungen und damit letztendlich zu einer einfacheren Entfernung solcher Ablagerungen führen.

Alternativ oder zusätzlich kann die Bypassleitung mit einer zusätzlichen Heizeinrichtung verbunden sein, um so den erforderlichen Temperaturanstieg zu erzielen. Dies hat den Vorteil, dass der Wärmeeintrag spezifischer auf das jeweilige Wärmetauschersegment abstimmbar ist.

Bei einer Ausführungsform weist die Nachverbrennungsvorrichtung eine Gebläseeinrichtung oder/und einer Wärmeerzeugungseinrichtung auf, wobei die Bypassleitung mit der Gebläseeinrichtung oder/und der Wärmeerzeugungseinrichtung verbunden ist. Die Gebläseeinrichtung ermöglicht eine gezielte Steuerung des rückgeführten bzw. zirkulierten Volumenstroms durch die Bypassleitung und damit auch durch das bzw. die betreffenden Wärmetauschersegmente.

Es kann bei einer Ausführungsform der Nachverbrennungsvorrichtung für die Absperreinrichtung ein motorischer oder/und pneumatischer Antrieb für das Absperren oder/und teilweise oder vollständige Öffnen der Durchtrittsöffnungen vorgesehen sein. Vorteilhafterweise befindet sich die Absperreinrichtung auf der Seite des Wärmetauscherraums, welche der Verbrennungskammer abgewandt ist, so dass die Absperreinrichtung nicht mit den hohen Temperaturen der Verbrennungskammer beaufschlagt ist und so ohne weiteres mit einem motorischen oder pneumatischen Antrieb versehen und so auf einfache Weise angesteuert werden kann.

In diesem Zusammenhang kann vorteilhafterweise vorgesehen sein, dass der Antrieb für eine Mehrzahl an Absperreinrichtungen vorgesehen ist.

Konkret kann die Verteileinrichtung als Drehschieber ausgebildet sein. Ein solcher ist im Detail in der Offenlegungsschrift DE 199 50 891 A1 beschrieben. Hinsichtlich des diesbezüglichen Aufbaus einer Nachverbrennungseinrichtung und der Ausgestaltung eines Drehschiebers wird hiermit Bezug auf die genannte Offenlegungsschrift genommen.

Bei einer konkreten Ausgestaltung der Absperreinrichtung kann diese eine Klappe oder einen Flachschieber umfassen. Die Klappe kann als Dreh- oder als Schwenkklappe ausgebildet sein.

Die Aufgabe wird außerdem durch eine Beschichtungsanlage mit einer Nachverbrennungseinrichtung wie vorstehend beschrieben sowie durch ein Verfahren zur Beschichtung von Gegenständen wie beispielsweise Fahrzeugkarosserien oder Fahrzeugbauteile mit einer solchen Beschichtungsanlage gelöst.

Insgesamt kann mittels der Erfindung ein Teilvolumenstrom über einen Bypass und einen Absaugkanal zumindest teilweise wieder dem Verbrennungsraum zu geführt werden. Zu diesem Zweck kann im Strömungsweg am Ausgang eines oder mehrerer Wärmetauschersegmente vor dem Eingang zu einem Drehschieber in einer regenerativen Nachverbrennungsanlage ein absperrbarer Bypass vorgesehen sein. Das Schließen des Übergangs von dem Wärmetauscher in den Drehschieber und das Öffnen des Bypass bewirken, dass das abgesperrte Wärmetauschersegment vom eigentlichen Wärmetauschprozess abgetrennt ist und über den Teilvolumenstrom von oben nach unten bzw. von unten nach oben durchströmt werden kann. Über diesen Teilvolumenstrom kann beispielsweise von außerhalb Wärme zugeführt werden oder die Wärme wird aus der Verbrennungskammer der Nachverbrennungsvorrichtung zusätzlich durch das Wärmetauschersegment geführt, um einen so genannten Bake-out, Burnout oder eine Pyrolyse durchzuführen.

Dabei werden mehrere absperrbare Bypassstrecken auf eine gemeinsame Bypassringleitunggeführt. Diese Ringleitung steht in Verbindung mit dem Verbrennungsraum oder alternativ/zusätzlich mit einer Heißgaserzeugungseinheit.

Es ist auch möglich, eine oder mehrere Bypassstrecken direkt in den Brennraum zurückzuführen. Jede Bypassstrecke kann mit einer Gebläseeinheit ausgerüstet sein. Mehrere Bypassstrecken können über eine gemeinsame Gebläseeinheit bedient werden.

Eine Bypassstrecke kann durch eine Ventileinheit im Strömungsquerschnitt variiert oder verschlossen werden.

Ein motorischer/pneumatischer Antrieb kann auf eine oder mehrere Ventileinheiten wirken.

Die Absperreinheit, welche den Übergang von dem Wärmetauscher in den Drehschieber verschließen kann, kann als Klappe oder als Flachschieber ausgeführt werden. Es sind Dreh- oder Schwenkklappen möglich. Die klappen können manuell betätigbar sein oder einen motorischen Antrieb aufweisen. Ein elektrischer oder pneumatischer Antrieb kann auf eine oder mehrere Absperreinheiten wirken.

### KURZE BESCHREIBUNG DER ZEICHNUNGEN

Nachfolgend werden Ausführungsbeispiele der Erfindung anhand der Zeichnungen näher erläutert. In diesen zeigen:
- Figur 1: eine Längsschnittansicht einer Ausführungsform einer Nachverbrennungseinrichtung mit einer Absperreinrichtung in einem ersten Zustand,;
- Figur 2: die Ansicht der Ausführungsform der Figur 1 mit der Absperreinrichtung in einem zweiten Zustand;
- Figur 3: eine Längsschnittansicht einer alternativen Ausführungsform einer Nachverbrennungseinrichtung, bei der die Absperreinrichtung hervorgehoben ist;
- Figur 4: eine Querschnittsansicht entlang der Ebene IV-IV der Figur 3;
- Figur 5: eine Querschnittsansicht entlang der Ebene V-V der Figur 3;
- Figur 6-8: die Ansichten der Figuren 3-5 mit der Absperreinrichtung in dem zweiten Zustand.

### BESCHREIBUNG BEVORZUGTER AUSFÜHRUNGSBEISPIELE

Die Figuren 1 und 2 zeigen Querschnittsansichten einer regenerativen Nachverbrennungseinrichtung 1. Der grundsätzliche Aufbau sowie die grundsätzliche Funktionsweise sind - soweit nachfolgend nichts anderes gesagt ist - in der EP 0 548 630 1 oder der EP 0 719 984 beschrieben, worauf ausdrücklich verwiesen wird. Der grundsätzliche Aufbau sowie die grundsätzliche Funktionsweise eines Drehverteilers, wie er nachfolgend als Bestandteil der nach Verbrennungsvorrichtung beschrieben werden wird, sind - soweit nichts anderes nachfolgend ausgesagt ist, in der DE 199 50 891 beschrieben, worauf ausdrücklich verwiesen wird.

Die regenerative Nachverbrennungsvorrichtung 1 der Figur 1 ist grundsätzlich rotationssymmetrisch zu einer Längsachse A aufgebaut. Die Längsachse A steht üblicherweise senkrecht, so dass die Nachverbrennungsvorrichtung 1 von oben nach unten folgendes aufweist: eine Verbrennungskammer 10, einen Wärmetauscherraum 12, einen Verteilraum 14 sowie eine Verteileinrichtung 16.

Die genannten Bauteile sind bei der in Figur 1 gezeigten Ausführungsform in einem gemeinsamen Gehäuse 18 untergebracht. Selbstverständlich kann das Gehäuse 18 auch aus mehreren Teilen zusammengesetzt sein.

Die Verbrennungskammer 10 besitzt einen domartigen Grundaufbau und weist einen Brenner 20 auf, welcher das in der Verbrennungskammer 10 befindliche Gasvolumen erhitzen kann. Je nach Ausführungsform sind beispielsweise Temperaturen zwischen 750 °C und 800 °C oder höher zu erzielen.

Der Wärmetauscherraum 12 ist vorliegend in acht Wärmetauschersegmente 22 unterteilt, von denen in der Längsschnittansicht der Figur 1 zwei sichtbar sind. Die Wärmetauschersegmente 22 sind mit einem Wärmetauschermaterial gefüllt, welches von Abgas oder Reingas durchströmbar ist.

Der unterhalb des Wärmetauscherraums 12 angeordnete Verteilraum 14 ist ebenfalls mit der gleichen Aufteilung in einzelne Verteilsegmente 24 versehen, von denen in Figur 2 zwei Verteilsegmente 24.6, 24.2 gezeigt sind. Die Figuren 4 und 7 zeigen in Schnittansichten senkrecht zur Längsachse 4 einer anderen Ausführungsform die Anordnung der Verteilsegmente 24.1-28.8. Die Verteilsegmente 24 entsprechen also in Anzahl und strömungstechnischer Ausformung den Wärmetauschersegmenten 22 des Wärmetauscherraums 12.

Die Verteileinrichtung 16 unterhalb des Verteilraums 14 ist bei der in Figur 1 gezeigten Ausführungsform als Drehverteiler 17 ausgebildet, wie er beispielsweise in der vorgenannten und in Bezug genommenen DE 199 50 891 im Detail erläutert ist. Die Verteileinrichtung 16 weist somit eine Abgas-Durchtrittsöffnung 26 für eine Abgaszuleitung 30 und eine Reingas-Durchtrittsöffnung 28 für eine Reingasableitung 32 auf. Bei der in Figur 1 gezeigten Darstellung sind die Öffnungen 26, 28 lediglich schematisch angedeutet. Bei einer konkreten Ausgestaltung können die Durchtrittsöffnungen 26, 28 beispielsweise auf unterschiedlichen radialen Abständen von der vertikalen Achse A angeordnet sein. So kann für jedes Wärmetauschersegment 22 bzw. Verteilsegment 24 eine Verbindung zu der Abgaszuleitung 30 bzw. der Reingasableitung 32 über entsprechende ringförmig angeordnete Strömungsräume innerhalb der Verteileinrichtung realisiert werden. Ein Öffnen bzw. Schließen der Durchtrittsöffnungen 26, 28, die so winkelversetzt zueinander angeordnet sind, dass die Abgas-Durchtrittsöffnung 26 mit einem ersten Verteilsegment 24 kommuniziert und die Reingas-Durchtrittsöffnung 28 mit einem von dem ersten Verteilsegment 24 verschiedenen zweiten Verteilsegment 44 kommuniziert, eröffnet ausgehend von der Abgaszuleitung 30 unterschiedliche Strömungswege durch eines oder mehrere Verteilsegmente 24 bzw. Wärmetauschersegmente 22 in die Verbrennungskammer 10 und umgekehrt von der Verbrennungskammer 10 zu der Reingasableitung 32.

Bei der in Figur 1 gezeigten Ausführungsform ist der Verteilraum 14 in seinem unteren Bereich, d.h. abgewandt von der Verbrennungskammer 10, mit mehreren Absperreinrichtungen 100 versehen. Die Absperreinrichtungen 100 umfassen jeweils eine Absperrklappe 102 sowie eine Bypassleitung 104, von denen in Figur 1 und 2 jeweils zwei zu sehen sind. Die Figuren 4 und 7 der alternativen Ausführungsform zeigen die Anordnung der Absperreinrichtungen 100.1-100.8 beziehungsweise der Absperrklappen 102.1-102.8 und der Bypassleitungen 104.1-104.8 in einer Querschnittsansicht.

Die Absperrklappen 102 sind in dem Verteilraum 14 so angeordnet, dass in einer geschlossenen Stellung einer Absperrklappe 102 ein Überströmen von dem jeweiligen Verteilsegment 24 in die Verteileinrichtung 16 und damit insbesondere in die Reingasableitung oder umgekehrt von der Abgaszuleitung über die Verteileinrichtung 16 in den Verteilraum 14 oder den Wärmetauscherraum 12 verhindert ist. In einer offenen Stellung einer Absperrklappe 102 hingegen ist ein Überströmen von der Abgaszuleitung 30 in den Wärmetauscher 12 oder von dem Wärmetauscher 12 in die Reingasableitung 32 möglich. Generell können die Absperrklappen 102 so ausgebildet sein, dass sie nur in eine Offenstellung oder eine Geschlossenstellung bringbar sind. Alternativ ist es auch möglich, die Absperrklappen 102, so auszugestalten, dass auch Zwischenstellungen einnehmbar sind. Dies ermöglicht eine Steuerung eines Teilvolumenstroms, der über die Bypassleitung 104 leitbar ist.

Die einzelnen Bypassleitungen 104 sind an jedem der Verteilsegmente 24 vorgesehen und über eine gemeinsame Ringleitung 112 miteinander verbunden. Des Weiteren ist die Ringleitung 112 mit einer Leitung 114, einem Gebläse 116 und einer Leitung 115 mit der Verbrennungskammer 10 verbunden. In der Ringleitung 112 oder in einzelnen Bypassleitungen 104 kann ein Druckgefälle beispielsweise durch das Gebläse 116 in Richtung der Verbrennungskammer 10 erzeugt werden.

Bei der in Figur 1 gezeigten Ausführungsform sind die beiden gezeigten Absperrklappen 102jeweils in einer Offenstellung gezeigt.

Die Bypassleitungen 104 sind bei der in Figur 1 gezeigten Ausführungsform mit jeweils einem Bypassventil 106 versehen. Das Bypassventil 106 ermöglicht ein Versperren der Bypassleitung 104 bei einer Offenstellung der Absperrklappen 102 und gibt die jeweilige Bypassleitung 104 frei, falls die Absperrklappe 102 ganz oder teilweise geschlossen ist und ein Abströmen in die Reingasableitung 32 oder ein Zuströmen über die Abgaszuleitung 30 verhindert ist.

Der Verteilraum 14 weist neben der Absperreinrichtung 100 Auffangbleche 108 sowie Abtropfbleche 110 auf. Die genannten Strukturen 108, 110 verhindern ein Verschmutzen der Absperreinrichtung 100 durch kondensierendes oder abtropfendes Material aus dem Wärmetauscherraum 12. Gleichzeitig kann das in den Auffangblechen gesammelte Material bei bestimmten Betriebszuständen, die später noch ausführlicher erläutert werden, in unproblematischere Stoffe umgewandelt werden. Bei einer Ausführungsform können die Auffangbleche auch beheizbar ausgeführt sein.

Es können am unteren Ende des Wärmetauschersegments 22 sowie beispielsweise in der Bypassleitung 104 Temperaturfühler angebracht sein, die für eine Prozessführung, beispielsweise dem Öffnen und/oder Schließen der Absperrklappen 102 oder/und der Bypassventile 106, eingesetzt werden können.

Figur 2 zeigt die gleiche Ausführungsform einer Nachverbrennungsvorrichtung 1 wie in Figur 1, bei der eine der beiden gezeigten Absperrklappen 102 (102.2) sich in einer Geschlossenstellung befindet.

Der Betrieb der Nachverbrennungsvorrichtung 1 gestaltet sich wie folgt: Über die Abgaszuleitung 30 wird beispielsweise mit Kohlenwasserstoff-Verbindungen beladenes Abgas beispielsweise aus einer Beschichtungsanlage (nicht abgebildet) herangeführt. Je nach Stellung der Abgas-Durchtrittsöffnungen 26 wird dieses Abgas in bestimmte Verteilsegmente 24 des Verteilraums 12 eingeleitet und gelangt von dort in die zugeordneten Wärmetauschersegmente 22. Dabei nimmt das Abgas die in den Wärmetauschersegmenten 22 gespeicherte Wärmeenergie auf, um nachfolgend nach dem Einströmen in die Verbrennungskammer 10 dort noch weiter mittels des Brenners 20 auf das benötigte Temperaturniveau angehoben zu werden. Je nach Stellung der Verteileinrichtung 16, bei den Figur 1 gezeigten Ausführungsform also des Drehverteilers 17, strömt das so gereinigte Reingas wiederum über andere Wärmetauschersegmente 22 und zugeordneten Verteilsegmente 24 über die Reingas-Durchtrittsöffnung 28 in die Reingasableitung 32. Dabei gibt das Reingas einen Teil seiner thermischen Energie an das Material in den Wärmetauschersegmenten 22 ab. Es bildet sich somit ein Temperaturgradient innerhalb eines Wärmetauschersegments 22 von oben nach unten, d.h. von der Brennkammer 10, zu dem Verteilraum 14 aus. Dieser Temperaturgradient kann beispielsweise von 800°C im Brennraum zu 200°C im Verteilraum 14 reichen. Eventuell anfallendes flüssiges Kondensat oder andere auftretende flüssige oder feste Bestandteile lagern sich in den Wärmetauschersegmenten 22 an/ab und kann teilweise über die Abtropfbleche 110 in den Auffangschalen 108 gesammelt werden.

Durch ein Verändern der Stellung des Drehverteilers 17 ändert sich nach bestimmten Zeiträumen - beispielsweise 10 s - über ein "Weiterwandern" der Durchtrittsöffnungen 26, 28 die Durchströmungsrichtung bestimmter Wärmetauschersegmente 22 zyklisch.

Sobald das auftretende feste oder flüssige Kondensat, beispielsweise Teer oder Ammoniumverbindungen, eine bestimmte Menge überschreitet oder eine bestimmte Betriebsdauer erreicht ist, kann, wie in Figur 2 gezeigt, die Absperreinrichtung 100.2 betätigt werden und die Absperrklappe 102.2 geschlossen und die Bypassleitung 104.2 über das Bypassventil 106.2 freigegeben werden. Gleichzeitig kann das Gebläse 116 das erforderliche Druckgefälle erzeugen.

Auf diese Weise findet ein Zirkulieren des in dem entsprechenden Wärmetauschersegment 22 befindlichen Gases statt. Durch das fortlaufende Zirkulieren über die Verbrennungskammer 10 wird in dem entsprechenden Wärmetauschersegment 22 das Temperaturniveau nach und nach angehoben, beispielsweise auf ausgangsseitige (verteilerraumseitige) 500 °C, und es können in erwünschter Weise chemische oder physikalische Prozesse innerhalb des betroffenen Wärmetauschersegments 22 angestoßen werden bzw. ablaufen, die zu einer Verringerung oder einem vollständigen Abbau der Anlagerungen innerhalb des Wärmetauschersegments 22, in dem darunter befindlichen Verteilsegment 22 und/oder in den Auffangblechen 108 oder den Abtropfblechen 110 führen können. Dabei ist es bevorzugt, wenn nur ein oder wenige Wärmetauschersegmente 22 aus dem normalen Betrieb herausgenommen und abgereinigt werden.

Die Figuren 3 und 6 veranschaulichen in einer Längsschnittansicht eine Nachverbrennungseinrichtung 1' in einer zu der Ausführungsform der Figur 1 leicht abgewandelten Ausführungsform. Gleiche oder vergleichbare Merkmale werden mit gleichem Bezugszeichen bezeichnet, die nicht nochmals gesondert erläutert werden.

Im Unterschied zur Ausführungsform der Figuren 1 und 2 ist bei der Ausführungsform der Figuren 3 und 6 die Ringleitung 112 über eine Leitung 118 mit einer Temperiervorrichtung 120 verbunden, welche wiederum über eine Leitung 122 mit der Verbrennungskammer 10 verbunden ist. Die Temperiervorrichtung 120 kann unabhängig von der Verbrennungskammer 10 eine Temperaturverringerung des in dem Wärmetauschersegment 22 sowie dem Verteilsegment 24 befindlichen Gases bewirken, um beispielsweise die Wärmebelastung für ein nachfolgendes Gebläse zu verringern. Gegebenenfalls kann die Temperiervorrichtung 120 auch alternativ4 eine zusätzliche Wärmezufuhr bewirken.

Bei einem Schließen der Absperrklappe 103 und einem Öffnen des Bypassventils 106 kann über die Bypassleitung 104 das in dem Wärmetauschersegment 22 befindliche Gas über die Leitung 118 zu der Temperiereinrichtung 120 strömen, dort temperiert werden und wiederum der Oberseite des Wärmetauschersegments 22 über die Leitung 122 zugeführt werden. Auf diese Weise kann eine Überwärmung des in dem Wärmetauschersegment 22 befindlichen Wärmetauschermaterials, der Innenwandung des Verteilsegments 24 sowie gegebenenfalls der Abtropfbleche 110 und Auffangbleche 108 beispielsweise bei gleichzeitiger Schonung eines Gebläses durch Absenkung der Temperatur erzielt werden.

Wie aus den Figuren 3 und 4 ersichtlich ist, ist bei der in diesen Figuren gezeigten Ausführungsform die Ringleitung 112 mit einem Abzweig 124 versehen. Der Abzweig 124 kann beispielsweise dazu dienen, die während einer solchen Pyrolyse entstehenden Abgase sowie darin befindliche feste/flüssige Reaktionsstoffe, die eventuell nicht als Reingas über die Leitung 32 abgeführt werden können, einer kontrollierten Entsorgung zuzuführen. Dies kann beispielsweise bei bestimmten Betriebszuständen/Temperaturniveaus erfolgen.

Zur weiteren Verdeutlichung der Erfindung sind in den Figuren 4 und 7 jeweils Schnittansichten entlang einer Ebene IV-IV (in Figur 3 bzw. 6 markiert) gezeigt, die senkrecht zu der Längsachse A durch die Bypassleitungen 104.1-104.8 verläuft. In den Figuren 5 und 8 sind Schnittansichten entlang einer Ebene V-V gezeigt, die ebenfalls senkrecht zu der Längsachse A durch die Absperrklappen 100.1-100.8 verläuft.

In den Figuren 4 und 7 ist die Ringleitung 112 sowie die zugehörigen Bypassleitungen 104.1-104.8 sowie die Bypassventile 106.1-106.8 als Schnitt dargestellt. Die Anordnung und Ausformung der Ringleitung 112 sowie der Bypassleitungen 104 ist lediglich schematisch. In der Realität kann die Ringleitung 112 beispielsweise in eine Gehäusewandung des Gehäuses 18 integriert sein.

Wie aus den Figuren 3-8 ersichtlich ist, ist es bei der gezeigten Ausführungsform vorgesehen, die Abgas-Durchtrittsöffnung 26 oder die Reingas-Durchtrittsöffnung 28 mittels der zugeordneten Absperrklappen 102.1-102.8 zu verschließen.

Die Figuren 5 und 8 veranschaulichen die Anordnung der Absperrklappen 102.1-102.8. Während in Figur 5 alle Absperrklappen 102.1-102.8 geöffnet sind, ist in Figur 8 eine Stellung gezeigt, in der die Absperrklappe 102.2 geschlossen, die übrigen Absperrklappen 102.1, 102.3-102.8 aber geöffnet sind. Dies ist auch in den Figuren 4 und 7 entsprechend erkennbar.

Bei der in Figur 4 gezeigten Stellung der Absperrklappen 102.1-102.8 ist eine Strömung durch jedes Wärmetauschersegment 22 über die Verteilsegmente 24.1-24.8 möglich. Die Durchtrittsöffnungen 26, 28 bestimmen, in welche Richtung jedes Wärmetauschersegment 22 durchströmt wird. Beispielsweise können die Wärmetauschersegmente 22, welche durch die Verteilsegmente 24.1-24.4 bedient werden, an ihrer Unterseite mit der Abgas-Durchtrittsöffnung 26 an die Abgaszuleitung 30 angeschlossen sein. Gleichzeitig können die Wärmetauschersegmente 22, welche durch die Verteilsegmente 24.5-24.8 bedient werden, an ihrer Unterseite mit der Reingas-Durchtrittsöffnung 28 an die Reingasableitung 32 angeschlossen sein. Entsprechend ergibt sich für die Verteilsegmente 24.1-24.4 und die zugehörigen Wärmetauschersegmente 22 eine Durchströmung von unten nach oben vom Verteilraum 14 in Richtung Brennkammer 10 und für die Verteilsegmente 24.5-24.8 eine Durchströmung von oben nach unten von der Brennkammer 10 in Richtung Verteilraum 14.

Bei einem Weiterschalten der Verteileinrichtung 16 ändert sich entsprechend die Durchströmungsrichtung einiger Wärmetauschersegmente 22. Ist eines der Wärmetauschersegmente 22 über eine Absperrklappe, in Figuren 6-8 die Absperrklappe 102.2 und damit das Verteilsegment 24.2, an die Bypassleitung 104.2 angeschlossen, zirkuliert in diesem Wärmetauschersegment 22 der Gasstrom.

Dies bleibt auch bei einem Weiterschalten der Ventileinrichtung 16 der Fall, so dass sich über mehrere Schaltzyklen deutlich höhere Temperaturen (beispielsweise 450°C-500°C) in ansonsten kühleren Bereichen eines Wärmetauschersegments 22 ausbilden und die gewünschten chemischen/oder physikalische Prozesse ablaufen können.

## Patentansprüche

1. Regenerative Nachverbrennungsvorrichtung (1), welche entlang einer Längsachse (A) umfasst:
a) eine Verbrennungskammer (10),
b) einen Wärmetauscherraum (12), der zumindest in zwei jeweils mit Wärmetauschermaterial gefüllte Wärmetauschersegmente (22) unterteilt ist,
c) einen Verteilraum (14), der entsprechend dem Wärmetauscherraum (12) zumindest zwei Verteilsegmente (24) aufweist, die jeweils mit einem Wärmetauschersegment (22) in Verbindung stehen;
d) eine Verteileinrichtung (16), die mindestens eine Abgas-Durchtrittsöffnung (26) und mindestens eine Reingas-Durchtrittsöffnung (28) aufweist, wobei
- die Abgas-Durchtrittsöffnung (26) so winkelversetzt zu der Reingas-Durchtrittsöffnung (28) angeordnet ist, dass die Abgas-Durchtrittsöffnung (26) mit einem ersten Verteilsegment (24) kommuniziert und die Reingas-Durchtrittsöffnung (28) mit einem von dem ersten Verteilsegment (24) verschiedenen zweiten Verteilsegment (24) kommuniziert und
- die Abgas-Durchtrittsöffnung (26) und die Reingas-Durchtrittsöffnung (28) sich in unterschiedlichen radialen Abständen von der vertikalen Achse (A) der Nachverbrennungsvorrichtung (1) befinden;
e) eine Bypassringleitung (112) und eine Mehrzahl von den jeweiligen Verteilsegmenten (24) bzw. Wärmetauschersegmenten (22) zugehörigen Bypassleitungen (104.1-104.8), wobei die Bypassringleitung (11") mit der Mehrzahl von Bypassleitungen (104.1-104.8) verbunden ist, wobei der Verteilraum (14) für zumindest ein Verteilraumsegment (24) eine Absperreinrichtung (100) aufweist, wobei die Absperreinrichtung (100) so ausgebildet ist, dass ein Teilvolumenstrom statt durch die Reingas-Durchtrittsöffnung (28) über die zugehörige Bypassleitung (104.1-104.8) von dem zugehörigen Wärmetauschersegment (22) ableitbar und über die Bypassringleitung der Verbrennungskammer (10) oder alternativ/zusätzlich einer Heißgaserzeugungseinheit und von dort wieder dem zugehörigen Wärmetauschersegment (22) zuführbar ist.

2. Nachverbrennungseinrichtung nach Anspruch 1, wobei die Absperreinrichtung (100) ein Bypassventil (106) aufweist, wobei das Bypassventil (106) so eingerichtet ist, dass in einem ersten Zustand des Bypassventils (106) ein Durchströmen erschwert oder verhindert ist und in einem zweiten Zustand des Bypassventils (106) ein weitgehend freies Durchströmen möglich ist.

3. Nachverbrennungseinrichtung nach Anspruch 2, wobei die Bypassleitung (104) das Bypassventil (106) eines Verteilsegments (24) mit der Verbrennungskammer (10) verbindet.

4. Nachverbrennungseinrichtung nach einem der vorhergehenden Ansprüche, mit einer Gebläseeinrichtung (116) oder/und einer Wärmeerzeugungseinrichtung (120), wobei die Bypassleitung (104) mit der Gebläseeinrichtung (116) oder/und der Wärmeerzeugungseinrichtung (120) verbunden ist.

5. Nachverbrennungseinrichtung nach einem der vorhergehenden Ansprüche, wobei die Absperreinrichtung (100) manuell betätigbar oder einen motorischen Antrieb aufweist.

6. Nachverbrennungseinrichtung nach Anspruch 5, wobei der Antrieb eine Mehrzahl an Absperreinrichtungen (100) antreibt.

7. Nachverbrennungseinrichtung nach einem der vorhergehenden Ansprüche, wobei die Verteileinrichtung (16) als Drehverteiler (17) ausgebildet ist.

8. Nachverbrennungseinrichtung nach einem der vorherigen Ansprüche, wobei die Absperreinrichtung (100) eine Klappe (102) oder einen Flachschieber umfasst.

9. Beschichtungsanlage mit einer Nachverbrennungseinrichtung nach einem der vorhergehenden Ansprüche.

10. Verfahren zur Beschichtung von Gegenständen wie beispielsweise Fahrzeugkarosserien mit einer Beschichtungsanlage gemäß Anspruch 9.

## Claims

1. Regenerative post-combustion device (1) comprising along a longitudinal axis (A):
a) a combustion chamber (10),
b) a heat exchanger space (12), which is divided into at least two heat exchanger segments (22) each filled with heat exchanger material,
c) a distribution space (14) which, corresponding to the heat exchanger space (12), has at least two distribution segments (24) which each communicate with a heat exchanger segment (22);
d) a distribution device (16) having at least one exhaust gas passage opening (26) and at least one clean gas passage opening (28), wherein
- the exhaust gas passage opening (26) is arranged angularly offset to the clean gas passage opening (28) such that the exhaust gas passage opening (26) communicates with a first distribution segment (24) and the clean gas passage opening (28) communicates with a second distribution segment (24) different from the first distribution segment (24), and
- the exhaust gas passage opening (26) and the clean gas passage opening (28) are located at different radial distances from the vertical axis (A) of the post-combustion device (1);
e) a bypass ring line (112) and a plurality of bypass lines (104.1-104.8) associated with the respective distribution segments (24) or heat exchanger segments (22), wherein the bypass ring line (112) is connected to the plurality of bypass lines (104.1-104.8), wherein the distribution space (14) has a shut-off device (100) for at least one distribution space segment (24), wherein the shut-off device (100) is configured such that a partial volume flow can be diverted via the bypass line (104.1-104.8) from the associated heat exchanger segment (22) instead of through the clean gas passage opening (28) through the associated bypass line (104.1-104.8) and through the bypass ring line to the combustion chamber (10) or alternatively/additionally to a hot gas generation unit and from there back to the associated heat exchanger segment (22).

2. Post-combustion device according to claim 1, wherein the shut-off device (100) includes a bypass valve (106), wherein the bypass valve (106) is configured such that, in a first state of the bypass valve (106), a throughflow is impeded or prevented and, in a second state of the bypass valve (106), a substantially free throughflow is possible.

3. Post-combustion device according to claim 2, wherein the bypass line (104) connects the bypass valve (106) of a distribution segment (24) to the combustion chamber (10).

4. Post-combustion device according to any one of the preceding claims, comprising a blower device (116) or/and a heat generating device (120), wherein the bypass line (104) is connected to the blower device (116) or/and the heat generating device (120).

5. Post-combustion device according to any one of the preceding claims, wherein the shut-off device (100) is manually operable or comprises a motorized drive.

6. Post-combustion device according to claim 5, wherein the drive drives a plurality of shut-off devices (100).

7. Post-combustion device according to any one of the preceding claims, wherein the distribution device (16) is configured as a rotary distributor (17).

8. Post-combustion device according to any one of the preceding claims, wherein the shut-off device (100) comprises a flap (102) or a flat slide valve.

9. Coating installation including a post-combustion device according to any one of the preceding claims.

10. Method for coating objects such as vehicle bodies with a coating installation according to claim 9.

## Revendications

1. Dispositif de postcombustion régénérative (1) qui comprend le long d'un axe longitudinal (A) :
a) une chambre de combustion (10),
b) un espace d'échangeur de chaleur (12) qui est divisé au moins en deux segments d'échangeur de chaleur (22) remplis chacun de matériau d'échangeur de chaleur,
c) un espace de distribution (14) qui présente conformément à l'espace d'échangeur de chaleur (12) au moins deux segments de distribution (24) qui sont chacun connectés à un segment d'échangeur de chaleur (22) ;
d) une installation de distribution (16) qui présente au moins une ouverture de passage de gaz d'échappement (26) et au moins une ouverture de passage de gaz pur (28), dans lequel
- l'ouverture de passage de gaz d'échappement (26) est disposée avec décalage angulaire par rapport à l'ouverture de passage de gaz pur (28) de sorte que l'ouverture de passage de gaz d'échappement (26) communique avec un premier segment de distribution (24) et l'ouverture de passage de gaz pur (28) communique avec un second segment de distribution (24) différent du premier segment de distribution (24), et
- l'ouverture de passage de gaz d'échappement (26) et l'ouverture de passage de gaz pur (28) se trouvent à différents écarts radiaux de l'axe vertical (A) du dispositif de postcombustion (1) ;
e) une canalisation circulaire de dérivation (112) et une pluralité de conduites de dérivation (104.1 à 104.8) associées aux segments de distribution (24) ou segments d'échangeur de chaleur (22) respectifs, dans lequel la canalisation circulaire de dérivation (112) est connectée à la pluralité de conduites de dérivation (104.1 à 104.8), dans lequel l'espace de distribution (14) présente pour au moins un segment d'espace de distribution (24) une installation de sectionnement (100), dans lequel l'installation de sectionnement (100) est réalisée de sorte qu'un courant volumique partiel peut être évacué au lieu d'à travers l'ouverture de passage de gaz pur (28) par le biais de la conduite de dérivation associée (104.1 à 104.8) du segment d'échangeur de chaleur associé (22) et peut être acheminé par le biais de la canalisation circulaire de dérivation de la chambre de combustion (10) ou en variante/outre à un module de génération de gaz chaud et de là de nouveau au segment d'échangeur de chaleur associé (22).

2. Installation de postcombustion selon la revendication 1, dans laquelle l'installation de sectionnement (100) présente une soupape de dérivation (106), dans laquelle la soupape de dérivation (106) est configurée de sorte que dans un premier état de la soupape de dérivation (106), un passage est entravé ou empêché et dans un second état de la soupape de dérivation (106), un passage largement libre est possible.

3. Installation de postcombustion selon la revendication 2, dans laquelle la conduite de dérivation (104) connecte la soupape de dérivation (106) d'un segment de distribution (24) à la chambre de combustion (10).

4. Installation de postcombustion selon une des revendications précédentes, avec une installation de soufflante (116) ou/et une installation de génération de chaleur (120), dans laquelle la conduite de dérivation (104) est connectée à l'installation de soufflante (116) ou/et l'installation de génération de chaleur (120).

5. Installation de postcombustion selon une des revendications précédentes, dans laquelle l'installation de sectionnement (100) peut être actionnée manuellement ou présente un entraînement moteur.

6. Installation de postcombustion selon la revendication 5, dans laquelle l'entraînement entraîne une pluralité d'installations de sectionnement (100).

7. Installation de postcombustion selon une des revendications précédentes, dans laquelle l'installation de distribution (16) est réalisée en tant que distributeur rotatif (17).

8. Installation de postcombustion selon une des revendications précédentes, dans laquelle l'installation de sectionnement (100) comprend un clapet (102) ou un distributeur à tiroir plan.

9. Installation d'enduction avec une installation de postcombustion selon une des revendications précédentes.

10. Procédé d'enduction d'objets comme par exemple de carrosseries de véhicule avec une installation d'enduction selon la revendication 9.
